# EUROPÄISCHE PATENTSCHRIFT

(11) **EP 0 184 021 B1**
(45) Veröffentlichungstag und Bekanntmachung des Hinweises auf die Patenterteilung: **25.01.1989**
(21) Anmeldenummer: 85114231.5
(22) Anmeldetag: 08.11.1985
(51) Int. Cl.: F27D 3/02

(54) **Tragvorrichtung zum Abstützen von Wärmgut in einem Wärmebehandlungsofen**
Transport device to support the charge in a heat treatment kiln
Dispositif de transport pour soutenir la charge dans un four de traitement thermique

(30) Priorität: 24.11.1984 DE 3442880; 11.07.1985 DE 3524760
(43) Veröffentlichungstag der Anmeldung: 11.06.1986
(73) Patentinhaber: Ruhrgas Aktiengesellschaft, 45117 Essen (DE)
(72) Erfinder: Heuss, Helmut, Dipl.-Ing., D-4030 Ratingen 6 Hösel (DE)
(74) Vertreter: Zenz, Joachim Klaus, Dipl.-Ing.

(56) Entgegenhaltungen:
- DE-A- 2 231 223
- FR-A- 1 220 268
- FR-A- 2 297 390

## Beschreibung

Die Erfindung betrifft eine Tragvorrichtung zum Abstützen von Wärmgut in einem Wärmebehandlungsofen, mit einem gekühlten Tragrohr und wenigstens einem diesem aufgesetzten Reiter, auf dem das Wärmgut im Ofen abstützbar ist, wobei der Reiter einen tragenden Stegteil und an diesen beidseitig angeformte schalenförmige Seitenschenkel aufweist, die einen Teil des Umfangs des gekühlten Tragrohrs mit Abstand umfassen. Derartige Tragvorrichtungen kommen vor allem in Stoßöfen und Hubbalkenöfen in Walzwerken zum Einsatz. Die Reiter sind Formstücke vorzugsweise aus hochhitzebeständigem Guß.

Bei bekannten Reiterkonstruktionen (DE-PS2 231 223, DE-OS 2 705 745) ist es bisher nicht gelungen, eine auf Dauer haltbare Isolierung im Reiterbereich anzubringen. Die Folgen der mangelhaften Isolierung waren erhöhte Wärmeverluste und eine im Reiterbereich auf das Wärmgut wirkende relativ große Kühlschattenzone.

Der Erfindung liegt die Aufgabe zugrunde, durch besondere Ausbildung des Reiters der eingangs genannten Tragvorrichtung eine dauerhafte und wirksame Isolierung des gekühlten Tragrohres im Reiterbereich zu gewährleisten.

Diese Aufgabe wird erfindungsgemäß dadurch gelöst, daß zwischen dem Tragrohr und den Innenseiten der Seitenschenkel Isolierkammern gebildet sind, in die ein wärmeisolierender Werkstoff eingebaut ist, z. B. Formstücke aus keramischem Fasermaterial hohen Wärmewiderstands. Die Isolierkammern werden von den schalenförmigen Seitenschenkel abgedeckt und daher auch gegen ein Eindringen flüssiger Schlacke geschützt. Durch geeignete Wahl des Wärmewiderstandes des Isolierwerkstoffs in den Isolierkammern zwischen dem gekühlten Tragrohr und den schalenförmigen Seitenschenkeln gleicht sich die Oberflächentemperatur der schalenförmigen Schenkel an diejenige des Wärmgutes an, so daß eine unerwünscht hohe Wärmeabfuhr durch Wärmestrahlung vom Wärmgut zum gekühlten Tragrohr vermieden wird.

Der in den Isolierkammern aufgenommene wärmeisolierende Werkstoff ist im Betrieb praktisch allseits geschützt, vor Abfallen gesichert und entfaltet aufgrund seiner Anordnung als Zwischenlage zwischen dem gekühlten Tragrohr und den dieses mit Abstand umgebenden Seitenschenkeln eine ausgezeichnete thermische Isolationswirkung.

Unvermeidbare Wärmebrücken vom tragenden Stegteil zu den angeformten Seitenschenkeln können in Weiterbildung der Erfindung dadurch minimiert werden, daß die Übergänge von den Außenseiten der Seitenschenkel zum tragenden Stegteil mit Längskehlen versehen sind, die mit einer hoch-wärmebeständigen und relativ schlecht wärmeleitenden keramischen Gießmasse verfüllt sind.

Der aus dem Mittelsteg und den schalenförmigen Seitenschenkeln bestehende Reiter ist vorzugsweise als einstückiges Gußteil ausgebildet.

Eine gute Wärmeabfuhr von der tragenden Fläche des Stegteils zum gekühlten Tragrohr unter Minimierung der Abstrahlungsverluste ergibt sich in Weiterbildung der Erfindung dadurch, daß der Stegteil als Mittelsteg ausgebildet ist und nach oben und unten über die Ansatzstellen der symmetrisch angeordneten Seitenschenkel vorspringende Stützrippen aufweist. Die symmetrische Ausbildung des Reiters minimiert etwaige Wärmespannungen.

Gemäß einem Ausführungsbeispiel der Erfindung sind an den Innenseiten der schalenförmigen Seitenschenkel Ausnehmungen zur Aufnahme von am Tragrohr befestigten Haltestücken vorgesehen. Die die Reiter in Längsrichtung fixierenden Haltestücke sind auf dieser Weise in die Isolierung einbezogen und von den schalenförmigen Schenkeln überdeckt, wodurch Wärmebrücken von dem gekühlten Tragrohr zu den Seitenschenkeln vermieden sind.

Insbesondere bei Tragrohren runden Querschnitts ist die Tragvorrichtung dadurch weitergebildet, daß wenigstens ein T-Profil auf der Oberseite des Tragrohrs derart befestigt ist, daß sein Mittelsteg nach oben weist und zur Tragrohrachse parallel verläuft, und daß der Reiter mit einer zum Mittelsteg des T-Profils komplementär gestalteten nach unten offenen Nut und einem die Nut begrenzenden Quersteg versehen und über das T-Profil dem Tragrohr aufsetzbar ist. Auch bei dieser Ausführungsform ist eine gute Wärmeabfuhr von der tragenden Fläche des Reiter-Stegteils über das T-Profil zu dem mit letzterem in der Regel verschweißten gekühlten Tragrohr gewährleistet. Vorzugsweise ist dabei vorgesehen, daß querschnittsgleiche T-Profile paarweise mit Abstand hintereinander in einer Vertikalebene ausgerichtet und mit dem Tragrohr fest verbunden sind und daß der Quersteg des Reiters in den freien Raum zwischen den beiden T-Profilen mit leichtem Spiel eingreift und zwei zur Aufnahme der Mittelstege derT-Profile geeignete Nuten im Reiter begrenzt. Das in die Nuten des Reiters mit dem Mittelsteg eingreifende T-Profil, dessen Mittelsteg an dem Reiter-Quersteg anschlägt, überträgt alle horizontalen Kräfte, die beim Transport des Wärmeguts auf den Reiter einwirken, auf das Tragrohr.

Im folgenden wird die Erfindung anhand von in der Zeichnung dargestellten Ausführungsbeispielen näher erläutert. In der Zeichnung zeigen:
Fig. 1 eine Querschnittsansicht in Richtung der Pfeile I-I in Fig. 2;
Fig. 2 eine Draufsicht auf den Reiter gemäß Figur 1;
Fig. 3 eine Querschnittsansicht ähnlich derjenigen gemäß Figur 1 auf eine andere Ausführungsform der Tragvorrichtung in Zuordnung zu einem runden Tragrohr; und
Fig. 4 eine perspektivische Explosionsansicht, teilweise geschnitten, des Ausführungsbeispiels der Tragvorrichtung gemäß Figur 3.

Der bezüglich einer vertikalen Längsebene symmetrisch ausgebildete Reiter 1 hat einen das Wärmgut abstützenden tragenden Stegteil 10 und zwei etwa in halber Höhe des Stegteils 10 abgehende schalenförmige Seitenschenkel 2. Die von den Ansatzstellen der beiden schalenförmigen Seitenschenkel 2 näch unten vorspringende Stützrippe 10' des Stegteils 10 ist auf ein Tragrohr 3 aufgesetzt. Die beiden Seitenschenkel umfassen mit Abstand den oberen Teil des Umfangs des gekühlten Tragrohrs 3 und reichen nach unten bis nahe an eine tragrohreigene Isolierung 8.

Zwischen den Innenseiten der beiden schalenförmigen Schenkel 2, der unteren Stützrippe des Stegteils 10 und dem benachbarten Abschnitt des Außenumfangs des Tragrohrs 3 sind Isolierkammern 4 gebildet, in denen jeweils Isolierungsformstücke 4' aus keramischem Fasermaterial eingebettet sind (Fig. 1). An den Tragrohren 3 seitlich angeschweißte Haltestücke 5 sind in Ausnehmungen 6 der Seitenschenkel 2 des Reiters 1 angeordnet. Die Zwischenräume zwischen den Haltestücken 5 und der Ausnehmung 6 sind ebenfalls mit keramischen Fasern verfüllt, so daß Wärmebrücken zu den Schenkeln 2 und damit zum Ofeninnenraum unterbrochen sind.

Die Übergänge von den Außenseiten der Seitenschenkel 2 zum tragenden Stegteil 10 sind mit Längskehlen 9 versehen. Diese sind mit einer geeigneten keramischen Gießmasse 9' verfüllt.

Die Isolierung 4' sorgt, geschützt durch die schalenförmigen Schenkel 2, für eine Minimierung des Wärmeübergangs bzw. der Wärmeverluste über die Außenflächen der beiden schalenförmigen Schenkel 2 zum gekühlten Tragrohr 3 an den Stellen oberhalb der Tragrohrisolierung 8.

Das in den Figuren 3 und 4 dargestellte Ausführungsbeispiel der Tragvorrichtung ist vor allem für runde gekühlte Tragrohre 30 von Vorteil. Der Reiter 11 ist dabei anders als bei dem zuvor erläuterten Ausführungsbeispiel nicht direkt über eine nach unten zum Tragrohr vorspringende Stützrippe, sondern mittelbar über T-Profile 12a und 12b dem Tragrohr 30 aufgesetzt. Die beiden T-Profile sind entlang einer Axialebene 13 des Tragrohrs 30 ausgerichtet und auf dessen Oberseite angeschweißt. Die Mittelstege 14 der T-Profile 12a und 12b weisen nach oben, während ihre Schenkel in einer Horizontalebene angeordnet sind.

Der zugehörige Reiter 11 hat zwei zu den Mittelstegen 14 der T-Profile komplementäre Nuten 15a, 15b die durch einen Quersteg 16 innen begrenzt sind (Fig. 4). Die Breite des Querstegs 16 ist so bemessen, daß er sich mit gewissem Spiel in die Lücke zwischen den T-Profilen 12a und 12b bzw. deren Mittelstegen 14 einfügen läßt. Der dem Tragrohr 30 bzw. den T-Profilen 12a und 12b aufgesetzte Reiter 11 ist daher durch die Nutwände und den Quersteg 16 über die T-Profile auf dem Tragrohr 30 formschlüssig derart festgelegt, daß Horizontalkräfte nach allen Richtungen vom Reiter 11 auf das Tragrohr 30 übertragen werden können.

Die Länge der T-Profile 12a und 12b ist unkritisch, ebenso die Lage und Anordnung des wenigstens eine Nut 15 begrenzenden Querstegs 16 am Reiter 11. Der Quersteg 16 kann auch am Reiterende angeordnet sein und nur eine Nut 15 begrenzen.

Wie am besten in Figur 3 zu erkennen ist, erfüllt der die Schenkel des T-Profils bildende Profilabschnitt eine Stützfunktion ähnlich derjenigen der nach unten weisenden Stützrippe des Reiters 1 in Figur 1. Die sich auf den Schenkeln des T-Profils abstützenden, nutennahen Flächenabschnitte des Reiters 11 liegen in einer Horizontalebene und gehen in die auch bei diesem Ausführungsbeispiel die Isolierkammern 4 begrenzenden Innenseiten der Seitenschenkel 2 des Reiters 11 über. Weiter außen sind die Innenflächen der Seitenschenkel 2 entsprechend der Form des Tragrohrs 30 bzw. des in den Isolierkammern 4 enthaltenen wärmeisolierenden Werkstoffs 4' gekrümmt.

Das in den Isolierkammern 4 enthaltene )so)iermateria! 4' wird vorzugsweise in Abhängigkeit von der für das Material des Reiters 11 zulässigen Oberflächentemperatur ausgewählt. Wenn die Oberflächentemperatur weitgehend gleich sein soll, wird in einem kühleren Teil des Ofens, in welchem die Tragvorrichtung zum Einsatz kommt, ein Material hoher Wärmedämmung, z. B. das o.g. keramische Fasermaterial eingesetzt, während in einem heißeren Teil des Ofens ein Material geringerer Wärmedämmung, z. B. eine keramische Leichtmasse, eine schwere feuerfeste Masse oder gebrannte Keramikteile verwendet werden.

## Patentansprüche

1. Tragvorrichtung zum Abstützen von Wärmgut in einem Wärmebehandlungsofen, insbesondere einem Stoß- oder Hubbalkenofen, mit einem gekühlten Tragrohr (3; 30) und wenigstens einem diesem aufgesetzten Reiter (1; 11), auf dem das Wärmgut im Ofen abstützbar ist, wobei der Reiter (1; 11) einen tragenden Stegteil (10) und an diesen beidseitig angeformte schalenförmige Seitenschenkel (2) aufweist, die einen Teil des Umfangs des gekühlten Tragrohrs (3; 30) mit Abstand umfassen, dadurch gekennzeichnet, daß zwischen dem Tragrohr (3; 30) und den Innenseiten der Seitenschenkel (2) Isolierkammern (4) gebildet sind, in die ein wärmeisolierender Werkstoff (4') eingebaut ist.

2. Tragvorrichtung nach Anspruch 1, dadurch gekennzeichnet, daß als wärmeisolierender Werkstoff Formstücke (4') aus keramischem Fasermaterial mit hohem Wärmewiderstand, keramischer Leichtmasse, schwerer feuerfester Masse oder gebrannten Keramikteilen vorgesehen sind.

3. Tragvorrichtung nach Anspruch 1 oder 2, dadurch gekennzeichnet, daß die Übergänge von den Außenseiten der Seitenschenkel (2) zum tragenden Stegteil (10) mit Längskehlen (9) versehen sind, die mit einer keramischen Gießmasse (9') verfüllt sind.

4. Tragvorrichtung nach einem der Ansprüche 1 bis 3, dadurch gekennzeichnet, daß der aus Stegteil (10) und schalenförmigen Seitenschenkeln (2) bestehende Reiter (1) als einstückiges Gußteil ausbildet ist.

5. Tragvorrichtung nach einem der Ansprüche 1 bis 4, dadurch gekennzeichnet, daß der Stegteil als Mittelsteg (10) ausgebildet ist und nach oben und unten über die Ansatzstellen der symmetrisch angeordneten Seitenschenkel (2) vorspringende Stützrippen (10') aufweist.

6. Tragvorrichtung nach einem der Ansprüche 1 bis 3, dadurch gekennzeichnet, daß an den Innenseiten der schalenförmigen Seitenschenkel (2) Ausnehmungen (6) zur Aufnahme von an dem Tragrohr (3) befestigten Haltestücken (5) vorgesehen sind.

7. Tragvorrichtung nach einem der Ansprüche 1 bis 4, dadurch gekennzeichnet, daß wenigstens ein T-Profil (12a, 12b) auf der Oberseite des Tragrohrs (30) derart befestigt ist, daß sein Mittelsteg (14) nach oben weist und zur Tragrohrachse parallel verläuft, und daß der Reiter (11) wenigstens eine zum Mittelsteg (14) des T-Profils (12a, 12b) komplementär gestaltete nach unten offene Nut (15a, 15b) und einen die Nut begrenzenden Quersteg (16) aufweist und über das T-Profil dem Tragrohr (30) aufsetzbar ist.

8. Tragvorrichtung nach Anspruch 7, dadurch gekennzeichnet, daß querschnittsgleiche T-Profile (12a, 12b) paarweise mit Abstand hintereinander in einer Vertikalebene (12a) ausgerichtet und mit dem Tragrohr (30) fest verbunden sind und daß der Quersteg (16) des Reiters (11) in den freien Raum zwischen den beiden T-Profilen (12a, 12b) mit leichtem Spiel eingreift und zwei zur Aufnahme der Mittelstege (14) der beiden T-Profile geeignete Nuten (15a, 15b) begrenzt.

9. Tragvorrichtung nach Anspruch 7 oder 8, dadurch gekennzeichnet, daß der Reiter (11) auf beiden Schenkeln des wenigstens einen T-Profils (12a, 12b) abgestützt ist.

10. Tragvorrichtung nach Anspruch 9, dadurch gekennzeichnet, daß die sich auf den Schenkeln des T-Profils abstützenden Flächenabschnitte des Reiters (11) in die Isolierkammern (4) begrenzende Innenseiten der Seitenschenkel (2) des Reiters übergehen.

11. Tragvorrichtung nach Anspruch 10, dadurch gekennzeichnet, daß die Innenflächen der Seitenschenkel (2) des Reiters (11) in einem dem T-Profil (12a, 12b) benachbarten Abschnitt in einer Horizontalebene und weiter außen entsprechend dem runden Tragrohrquerschnitt gekrümmt verlaufen.

## Claims

1. A skid system for carrying a charge travelling through a heat-treatment furnace, and, more particularly, a pusher furnace or a walking-beam furnace, said skid system comprising a cooled skid pipe (3; 30) and at least one rider (1; 11) fitted on said skid pipe for supporting said charge in said furnace, said rider (1; 11) comprising a charge-carrying land (10) and channel-shaped leg portions (2) adjoining said land at opposite sides thereof, said leg portions having inner surfaces surrounding part of the periphery of said cooled skid pipe (3; 30) in a spaced-apart relationship characterized in that an insulating space (4) is formed between said cooled skid pipe (3; 30) and said inner surfaces of said leg portions (2), a thermal insulation material (4') being received by said insulating spaces.

2. A skid system according to claim 1, characterized in that said thermal insulation material is a fitting (4') made from a high thermal resistance ceramic fibre material, a light-weight ceramic mass, a heavy refractory mass or a fired ceramic material.

3. A skid system according to any of claims 1 or 2, characterized in that a longitudinal recess (9) is provided in each of the transition areas between the outer surfaces of said leg portions (2) and said charge-carrying land (10), said recesses being filled with a ceramic casting mass (9').

4. A skid system according to any of claims 1 through 3, characterized in that said rider (1) is an integral casting comprising said land (10) and said channel-shaped leg portions (2).

5. A skid system according to any of claims 1 through 4, characterized in that said land (10) is a central land (10) and is provided with stiffening ribs (10') protruding both to the top and to the bottom from the joints between said symmetrical leg portions (2) and said central land.

6. A skid system according to any of claims 1 through 3, characterized in that the inner surfaces of said channel-shaped leg portions (2) are provided with recesses (6) for receiving holding devices (3) fitted to said skid pipe (3).

7. A skid system according to any of claims 1 through 4, characterized in that at least one T-bar (12a; 12b) is fitted to the top side of said skid pipe (30), the web (14) of said T-bar pointing upwards and extending parallel to a centerline of said skid pipe and in that said rider (11) is provided with at least one groove (15a; 15b) opening downwards complementary with said web (14) of said T-bar (12a; 12b) and in that said rider is provided with a stay (16) limiting said groove and may be placed on said skid pipe (30) over said T-bar.

8. A skid system according to claim 7, characterized in that pairs of T-bars (12a; 12b) of the same cross section are aligned in one vertical plane (12a) at certain distances and firmly connected with said skid pipe (30) and in that said stay (16) of said rider (11) engages, with a certain clearance, in the empty space between two such T-bars (12a; 12b) , said stay limiting two grooves (15a; 15b) fit for receiving the webs (14) of said two T-bars.

9. A skid system according to any of claims 7 or 8, characterized in that said rider (11) is supported by the flanges of said at least one T-bar (12a; 12b).

10. A skid pipe according to claim 9, characterized in that the surface portion of said rider (11) supported by said T-bar flanges merges into said inner surfaces of said leg portions (2) limiting said insulating space (4).

11. A skid system according to claim 10, characterized in that said inner surfaces of said leg portions (2) of said rider (11) are disposed in a common horizontal plane in a section adjacent to said T-bar (12a; 12b) and bend around the circular cross section of said skid pipe further downwards.

## Revendications

1. Système de rails pour le port d'une charge passant par un four de traitement thermique et, plus particulièrement, un four poussant ou un four à longerons mobiles, ledit système comportant un tube refroidi (3; 30) et au moins un doguet (1; 11) monté sur ledit tube pour supporter la charge dans le four, ledit doguet (1 ; 11) comportant un appui (10) et des parties latérales (2) en forme de coque fixées aux côtés opposés dudit appui et enveloppant avec une certaine distance une partie du tube refroidi (3; 30), caractérisé par le fait qu'une espace isolante (4) est formée entre le tube refroidi (3; 30) et la surface intérieure des parties latérales (2), ladite espace recevant un matériau calorifuge (4').

2. Système de rails selon la revendication 1, caractérisé par le fait que ledit matériau calorifuge (4') est réalisé en une pièce en fibres céramiques à haute résistance thermique, en une masse céramique légère, en une masse refractaire lourde ou en céramique cuit.

3. Système de rails selon l'une des revendications 1 ou 2, caractérisé par le fait qu'un creux longitudinal (9) se trouve aux deux zones de transition entre la surface extérieure desdites parties latérales (2) et ledit appui (10), ledit creux étant rempli d'une masse coulée en céramique (9').

4. Système de rails selon l'une des revendications 1 à 3, caractérisé par le fait que le doguet (1) formé de l'appui (10) et les parties latérales (2) en forme de coque est réalisé en une pièce intégrale de fonte.

5. Système de rails selon l'une des revendications 1 à 4, caractérisé par le fait que l'appui est un appui central (10) et muni de nervures (10') faisant sailli vers le haut et vers le bas en partant de la jonction entre les parties latérales (2) et ledit appui central.

6. Système de rails selon l'une des revendications 1 à 3, caractérisé par le fait que les surfaces intérieures des parties latérales (2) sont munies des creux (6) pour recevoir des attaches (5) fixés au tube refroidi (3).

7. Système de rails selon l'une des revendications 1 à 4, caractérisé par le fait qu'au moins un té (12a; 12b) est fixé à la partie supérieure dudit tube refroidi (30), que l'appui central (14) dudit té montre vers le haut et s'étend parallèlement à l'axe du tube refroidi, que le doguet (11) est muni d'au moins une rainure (15a; 15b) ouvrant vers le bas en complément avec l'appui dudit té (12a; 12b) , que ledit doguet est muni d'une jambe (16) limitant la rainure et que le doguet peut être placé sur le tube refroidi (30) au-dessus dudit té.

8. Système de rails selon la revendication 7, caractérisé par le fait que des pairs de tés (12a; 12b) d'une même section sont alignés verticalement (12a) l'une après l'autre à une certaine distance et fixés audit tube refroidi (30) et que la jambe (16) du doguet (11) s'insère avec un certain jeu entre les deux tés (12a; 12b) et limite deux rainures (15a; 15b) pouvant recevoir les appuis centraux (14) des deux tés.

9. Système de rails selon l'une des revendications 7 ou 8, caractérisé par le fait que le doguet (11) est supporté par les côtés latéraux d'au moins un desdits tés (12a; 12b).

10. Système de rails selon la revendication 9, caractérisé par le fait que les parties de la surface dudit doguet (11) supportées par les côtés latéraux du té s'enchaînent avec les surfaces intérieures desdites parties latérales (2) limitant ladite espace isolante (4).

11. Système de rails selon la revendication 10, caractérisé par le fait que les surfaces intérieures des parties latérales (2) dudit doguet (11) sont disposées sur un plan horizontal dans une section adjacente audit té (12a; 12b) et se cintrent plus loin autour de la section circulaire dudit tube refroidi.
